# EUROPÄISCHE PATENTSCHRIFT

(11) **EP 0 114 242 B1**
(45) Veröffentlichungstag und Bekanntmachung des Hinweises auf die Patenterteilung: **07.01.1988**
(21) Anmeldenummer: 83111633.0
(22) Anmeldetag: 22.11.1983
(51) Int. Cl.: E05D 15/52

(54) **Ausstellvorrichtung für einen wenigstens kippbaren Flügel eines Fensters, einer Tür od. dgl.**
Check for an at least tiltable panel of a window, door or similar
Compas pour panneau de fenêtre, porte ou similaire, pouvant basculer

(30) Priorität: 25.01.1983 DE 8301930 U
(43) Veröffentlichungstag der Anmeldung: 01.08.1984
(73) Patentinhaber: Gretsch-Unitas GmbH Baubeschläge, D-71254 Ditzingen (DE)
(72) Erfinder: Maus von Resch, Julius, D-7000 Stuttgart-1 (DE)
(74) Vertreter: Schmid, Berthold, Dipl.-Ing.

(56) Entgegenhaltungen:
- AT-B- 369 487
- DE-A- 2 919 452

## Beschreibung

Die Erfindung bezieht sich auf eine Ausstellvorrichtung für einen wenigstens kippbaren Flügel eines Fensters, einer Tür od.dgl., die aus mindestens einem am festen Rahmen drehbar gelagerten Ausstellstab besteht, der am Flügel mittels eines mit einem verdickten Kopf versehenen Zapfens dreh- und schiebbar gelagert ist, wobei der Zapfen in einen flügelseitigen Längsschlitz eingreift und ein abnehmbar daran gehaltenes Zusatzteil mit durch den Zapfen federelastisch aufweitbarer Engstelle eines randoffenen Schlitzes durchsetzt, wobei sich in Öffnungs-Verschieberichtung gesehen hinter der Engstelle ein weiterer, dem Zapfenquerschnitt angepasster Schlitzteil befindet, dessen Länge etwa dem Durchmesser od.dgl. des Zapfens entspricht. Eine derartige Ausstellvorrichtung ist durch die At-B-369 487 bekannt geworden. Das Zusatzteil wird dort in den Längsschlitz eingesetzt und überdeckt dessen Längskanten in dem Bereich, entlang welchem der Zapfen von der Schliessstellung des Flügels bis in die Kippendstellung wandert. Kurz vor der Kippendstellung tritt der Zapfen durch die Engstelle hindurch, wobei letztere während des Durchtritts federelastisch aufgeweitet wird. Der Zapfen wird in der Kippendstellung rüttelfest gehalten. Das Fenster oder die Tür kann somit vom Winddruck nicht geschlossen werden bzw. nicht rütteln.

Weil die beiden Schenkel des Zusatzteils die Längskanten des Längsschlitzes in dem genannten Bereich vollständig abdecken sollen, muss der Längsschlitz um die doppelte Wandstärke des Zusatzteiles breiter ausgebildet werden als ein vergleichbarer Längsschlitz ohne Zusatzteil. Ausserdem sind für die sichere Verankerung des Zusatzteils in Längsrichtung noch zwei Querausnehmungen vorhanden, welche den Längsschlitz in diesem Bereich zusätzlich verbreitern. Aus diesen Gründen kann eine bereits vorhandene Ausstellvorrichtung nachträglich mit diesem Zusatzteil nicht ausgestattet werden. Andererseits kann man die eingangs beschriebene Ausstellvorrichtung ohne Zusatzteil nicht verwenden, weil sonst der Zapfen in Längsrichtung nicht mehr ordentlich geführt wäre. Es bestünde sogar die Gefahr, dass der verdickte Kopf in Querrichtung durch den Längsschlitz herausgezogen wird. Es kommt noch hinzu, dass bei dieser Ausstellvorrichtung der Flügel grundsätzlich nur die Schliessstellung oder die Kippendstellung einnehmen kann.

Bei der DE-A-29 19 452 besteht zwar die Möglichkeit, den Flügel in einer Kippzwischenstellung zu arretieren, jedoch erfordert dies eine spezielle Ausbildung des Längsschlitzes, d.h. die Anbringung seitlicher Ausnehmungen zum Eintritt einer mit dem Zapfen verbundenen Verrastfeder. Durch letztere wird der Zapfendurchmesser wesentlich vergrössert, was einen entsprechend breiten Längsschlitz erfordert. Dieser breite Längsschlitz gestattet keine Verwendung der Ausstellvorrichtung ohne die Verrastfeder. Infolgedessen muss die Kipp-Zwischenstellung, in welcher die Verrastfeder grundsätzlich einrastet, in jedem Falle durchlaufen werden. Eine Benutzung der Ausstellvorrichtung ohne die Zwischenstellung ist nicht möglich. Des weiteren kann auch eine bereits vorhandene Ausstellvorrichtung nachträglich schon deshalb nicht umgerüstet werden, weil sie einen Sonderschlitz verlangt.

Eine Kombination aus diesen beiden Konstruktionen bietet sich schon deshalb nicht an, weil im Falle der DE-A die Verrastfeder mit dem Zapfen verbunden ist, während sich das Zusatzteil bei der AT-B am Längsschlitz befindet. Der Benutzer hat also nur die Wahl zwischen der einen oder anderen Ausführungsform.

Benutzer der gattungsgemässen Ausstellvorrichtung empfinden es zwar als vorteilhaft, dass der Flügel in der Kippendstellung rüttelfest gehalten ist, jedoch ist ihnen gelegentlich die Kippöffnungsstellung zu weit. Sie würden einer geringeren Spaltlüftungs-Kippstellung, beispielsweise während der Nachtzeit, den Vorzug geben. Dies ist aber mit der gattungsgemässen Ausstellvorrichtung nicht möglich. Des weiteren gibt es Fenster und Türen mit kippbaren Flügeln, die nicht rüttelfest sind und welche sich mit den bekannten Konstruktionen auch nicht ohne weiteres rüttelfest machen lassen.

Die Aufgabe der Erfindung besteht infolgedessen darin, eine Ausstellvorrichtung der eingangs beschriebenen Art so weiterzubilden, dass sie ohne Nachteile wahlweise mit und ohne Zusatzteil benutzbar ist.

Zur Lösung dieser Aufgabe wird erfindungsgemäss vorgeschlagen, dass die Ausstellvorrichtung nach dem Oberbegriff des Anspruchs 1 entsprechend dem kennzeichnenden Teil dieses Anspruchs ausgebildet ist. Durch die erfindungsgemässe Ausbildung der Ausstellvorrichtung lassen sich Ausstellvorrichtungen mit Längsschlitz und Zapfen der gattungsgemässen Art sowohl mit als auch ohne Zusatzteil verwenden, weil der Zapfen im Längsschlitz auch ohne das Zusatzteil in bekannter Weise sicher geführt und über den üblichen Kippbereich gegen Abkuppeln des Ausstellarms gesichert ist. Wird das Zusatzteil verwendet, so kann man wenigstens eine rüttelfeste Kipplage herbeiführen. Andererseits kann die Ausstellvorrichtung zunächst ohne Zusatzteil montiert und erst nachträglich mit dem Zusatzteil versehen werden. Der wesentliche Grund liegt darin, dass das Zusatzteil weder eine andere Ausbildung des Längsschlitzes noch eine andere Konstruktion des Zapfens verlangt. Schliesslich besteht sogar die Möglichkeit, ein Zusatzteil später durch ein anderes, beispielsweise mit anderer Anzahl von Engstellen, zu ersetzen.

Für die Hersteller bedeutet diese Ausgestaltung, dass er eine ganze Reihe von Ausstellvorrichtungen anbieten kann, die gewissermassen aus einer Grundkonstruktion bestehen, zu der im Bedarfsfalle noch ein Zusatzteil mitgeliefert wird, wobei, wie gesagt, auch noch die Möglichkeit besteht, unterschiedliche Zusatzteile im Angebot zu führen.

Eine besonders bevorzugte Ausführungsform der Erfindung kennzeichnet sich dadurch, dass in Öffnungs-Verschieberichtung des Zapfens gesehen am Zusatzteil hinter der Engstelle wenigstens eine weitere Engstelle angeordnet ist und sich hinter jeder Engstelle je ein weiter Schlitzteil befindet. In der Regel müssten zwei Engstellen und damit zwei definierte gesicherte Kippstellungen des Flügels ausreichen. Bei der üblichen Länge des Längsschlitzes dürften drei Engstellen das Maximum darstellen. Auch vom Gebrauch her gesehen ist wohl kaum ein Bedarf für mehr als drei definierte Kippstellungen vorhanden.

Im übrigen wird man den Zapfen vorteilhafterweise mit kreisförmigem Querschnitt ausbilden. Ausserdem ergibt sich aus den vorstehenden Ausführungen gewissermassen von selbst, dass die engen und die weiten Schlitzteile des Zusatzteils mittig bzw. deckungsgleich zum Längsschlitz angeordnet sind, nachdem letzterer und die genannten Schlitzteile von ein und demselben Zapfen durchgesetzt werden.

Im Falle von mehreren Engstellen ist selbstverständlich die Länge jedes hinter einer Engstelle befindlichen weiten Schlitzteiles, in Verschieberichtung des Zapfens gesehen, jeweils etwa so gross wie der Durchmesser des Zapfens oder die Länge des letzteren, in Verschieberichtung gesehen, damit der Zapfen rüttelfest zwischen zwei Engstellen bzw. in der letzten Engstelle gehalten ist.

Schliesslich wird der Ordnung halber noch darauf hingewiesen, dass der Flügel selbstverständlich kein reiner Kippflügel sein muss, sondern auch noch andere Öffnungsarten möglich sind.

Ausserdem kann sich der insbesondere an der Stulpschiene vorgesehene Längsschlitz an einem ausgekröpften Stulpschienenabschnitt befinden, damit der verdickte Kopf zwischen der Stulpschiene und einer darunter befindlichen Schubstange zum Ausstellen der Ausstellvorrichtung genügend Platz findet.

Eine weitere Ausgestaltung der Erfindung sieht vor, dass das Zusatzteil und das Lagerelement, insbesondere die Stulpschiene, über wenigstens eine druckknopfartige Verbindung lösbar zusammengehalten sind. Hierzu ist es notwendig, dass an der Stulpschiene od.dgl. die eine Druckknopfhälfte vorhanden ist. Hinsichtlich der Serienfertigung solcher Ausstellvorrichtungen bedeutet dies, dass man diese Druckknopfhälfte zweckmässigerweise die Aufnahme für das druckknopfartige Element, in Form einer Ausstanzung grundsätzlich anbringt. Das Zusatzteil ist in Weiterbildung der Erfindung aus Kunststoff gefertigt. Es ist nicht nur wahlweise zu verwenden, vielmehr stellt es auch ein Verschleissteil dar und aus diesem Grunde ist die lösbare Befestigung sehr von Vorteil.

Eine weitere Variante der Erfindung ist dadurch gekennzeichnet, dass am Zusatzteil ein leistenartiges Halteelement mit verdicktem Kopf angebracht, insbesondere angeformt, ist und sich an der Stulpschiene eine in deren Längsrichtung erstreckende, schlitzartige Ausstanzung für das Halteelement befindet. Durch die langgestreckte Form erreicht man ein verdrehsicheres Festhalten des Zusatzteils und zugleich auch eine korrekte Ausrichtung gegenüber dem Längsschlitz der Stulpschiene, in dessen Verlängerung sich die schlitzartige Ausstanzung des Druckknopfverschlusses befindet.

Eine weitere Ausbildung der Erfindung kennzeichnet sich dadurch, dass der Engstelle bzw. der dem in Schliessrichtung befindlichen Zapfen od.dgl. zugeordneten Engstelle ein Einlaufschlitz vorgelagert ist. Letzterer bildet gewissermassen eine erste Aufnahme für den Zapfen bei kleinstem Kippwinkel des Flügels. Ausserdem gleichen diese Einlaufschrägen gegebenenfalls Toleranzüberschreitungen bei der Einknöpfverbindung von Zusatzteil und Stulpschiene aus. Das Zusatzteil ist bei geschlossenem Flügel zweckmässigerweise zwischen der Stulpschiene od.dgl. und dem Ausstellstab angeordnet. Das ermöglicht sowohl das nachträgliche Anbringen als auch Entfernen bei anmontierter Stulpschiene.

Ein Ausführungsbeispiel der Erfindung wird nachstehend anhand der Zeichnung näher erläutert. Hierbei stellen dar:
Fig. 1 perspektivisch und in explosionsartiger Zeichnungsweise zwei Ausführungsbeispiele der Erfindung bei geschlossenem Flügel,
Fign. 2 u. 3 diese beiden Ausführungsbeispiele in der Draufsicht und etwas vergrössert bei unterschiedlich weiten Kippöffnungen des nicht gezeigten Flügels.

Am oberen Querholm eines nicht gezeigten Flügels eines zumindest kippbaren, vorzugsweise aber dreh- und kippbaren Flügels eines Fensters, einer Tür od.dgl., ist eine Stulpschiene 1 befestigt. Darunter befindet sich eine Schubstange 2 zur Steuerung des Beschlags, vorzugsweise auch der Ausstellvorrichtung. Wesentlicher Bestandteil dieser Ausstellvorrichtung ist der Ausstellstab 3, der mit Hilfe eines zweckmässigerweise von Rechts- auf Linksanschlag umstellbaren Lagers 4 drehbar am festen Rahmen gelagert ist. Im Falle eines Dreh-Kipp-Beschlags stellt die Lagerachse 5 des Lagers 4 zugleich auch die obere Drehlagerachse für den Flügel dar. Des weiteren ist beim Ausführungsbeispiel vorgesehen, dass der Ausstellstab 3 zusammen mit einem Hilfslenker 6 eine bekannte Y-förmige Ausstellschere 7 bildet.

Das rahmenseitige Ende des Ausstellstabs 3 ist am Flügel dreh- und schiebbar gelagert. Zu diesem Zwecke trägt es einen Zapfen 8, der zweckmässigerweise mit einem verdickten Kopf 9 versehen ist. Die Lagerung erfolgt in einem rahmenfesten Lager, welches durch einen ausgekröpften Abschnitt 10 der Stulpschiene 1 gebildet ist. In dieses Lagerelement bzw. den Stulpschienenabschnitt 10, ist ein Längsschlitz 11 mit bekannter schlüssellochförmiger Gestalt eingestanzt. Sein gerade verlaufender schmaler Schlitzteil ist mit 12 und sein verdickter kreisförmiger mit 13 bezeichnet. Bei geschlossenem Flügel ist der Zapfen 8 nahe dem kreisförmigen verdickten Schlitzteil, der das Hindurchtreten des verdickten Kopfes 9 bei der Montage ermöglicht. Letzterer befindet sich im Hohlraum 14 zwischen dem Stulpschienenabschnitt 10 und der Schubstange 2.

Nahe dem Stulpschienenabschnitt 10 befindet sich zwischen letzterem und dem Lager 4 des Ausstellarms 3 an der Stulpschiene 1 eine weitere Ausstanzung 15. Sie stellt die eine Hälfte einer druckknopfartigen Verbindung zwischen der Stulpschiene 1 und einem Zusatzteil 16 (Fig.2) bzw. 17 (Fig. 3) dar. Dieses Zusatzteil trägt an seinem in der Zeichnung rechten Ende ein leistenartiges Halteelement 18, welches die andere Hälfte eines druckknopfartigen Verschlusses zum rastenden oder schnappenden Einknöpfen des Zusatzteils 16 bzw. 17 in die Ausstanzung 15 der Stulpschiene 1 bildet. Dem Prinzip nach ist dieses Haltelement 18 mit dem Zapfen 8 mit verdicktem Kopf 9 vergleichbar. Aufgrund der langgestreckten Form des Halteelements 18 erreicht man nicht lediglich die lösbare Verbindung zwischen Zusatzteil 16 bzw. 17 und Stulpschiene 1, sondern auch eine verdrehsichere Befestigung. Ausserdem ergibt dies automatisch die richtige Zuordnung des Zusatzteils 16 bzw. 17 zum Längsschlitz 11, insbesondere zum geraden Schlitzteil 12. Das Zusatzteil 16 hat, wie insbesondere Fig. 1 der Zeichnung zeigt, einen randoffenen, schlüssellochartigen Schlitz 19.

Der Zapfen 8 am flügelseitigen Ende des Ausstellstabs 3 ist zweckmässigerweise kreisrund. Der Durchmesser des weiten Schlitzteils 20 des randoffenen Schlitzes 19 des Zusatzteils 16 entspricht einerseits dem Durchmesser des Zapfens 8 und andererseits der Breite des geraden Schlitzteils 12 des Längsschlitzes 11 in der Stulpschiene 1. Infolgedessen bildet der enge Schlitzteil 21 eine Engstelle für den Zapfen 8. Weil jedoch das Zusatzteil 16 bzw. 17 aus Kunststoff gefertigt ist, weswegen auch das Einknöpfen in die Ausstanzung 15 leicht möglich ist, kann der Zapfen 8 im Sinne des Pfeils 22 durch diese Engstelle hindurchgezwängt werden, so dass er schliesslich in den weiten Schlitzteil 20 gelangt. Dabei weichen die diese Engstelle bildenden gegeneinander gerichteten Lappen des Zusatzteils 16 bzw. 17 federelastisch aus. Wenn sich in Fig. 2 der Zapfen links von der Engstelle 21 befindet, so nimmt der Flügel eine Kipp-Zwischenstellung ein. Beim Ausführungsbeispiel nach Fig. 2 ist die Kipp-Endstellung erreicht, wenn der Zapfen nach Durchlaufen der Engstelle 21 in den weiten Schlitzteil 20 eingetreten ist. Dies setzt allerdings voraus, dass der weite Schlitzteil 20 dem in Fig. 1 rechten Schlitzende 23 des Längsschlitzes 11 genau zugeordnet ist. Wenn sich aber der weite Schlitzteil 20 links vom rechten Schlitzende 23 befindet, so nimmt der Flügel zwar beim Eintritt des Zapfens 8 in den weiten Schlitzteil 20 auch seine Kipp-Endlage ein, jedoch ist der Kippwinkel dann kleiner als bei abgenommenem Zusatzteil 16.

Beim Ausführungsbeispiel nach Fig. 3 besitzt das Zusatzteil 17 zwei in Verschieberichtung 22 des Zapfens 8 hintereinander gelegene Engstellen oder enge Schlitzteile 24 und 25. Zwischen diesen ist ein erster weiter Schlitzteil 26 gelegen. Anderseits liegt der enge Schlitzteil 25 zwischen dem ersten weiten Schlitzteil 26 und einem zweiten weiten Schlitzteil 27. Letztere kann, wie beim Ausführungsbeispiel nach Fig. 2, entweder dem rechten Schlitzende 23 des Längsschlitzes 11 zugeordnet oder etwas links davon gelegen sein.

Während bei Ausführungsbeispiel nach Fig. 2 der Zapfen 8 zwei verschiedene Verschiebestellungen einnehmen kann, sind es bei der in Fig. 3 gezeigten Variante drei Verschiebestellungen. Wenn sich der Zapfen 8 vor der ersten Engstelle 24 befindet, so nimmt der Flügel seine geringste definierte Kippstellung ein. Nach Durchlaufen der ersten Engstelle 24 ist die Kippöffnungsweite etwas grösser. Erst wenn der Zapfen 8 auch die zweite, beim Ausführungsbeispiel in Verschieberichtung längere Engstelle durchlaufen hat, erreicht der Flügel seine Kipp-Endlage. Beim Ausführungsbeispiel nach Fig. 3 entspricht diese zugleich der Kipp-Endlage bei abgenommenem Zusatzteil 17.

In der explosionsartigen Darstellung der Fig. 1 sind sowohl das Zusatzteil 16 als auch das Zusatzteil 17 eingezeichnet. Selbstverständlich können nicht beide gleichzeitig, sondern lediglich alternativ montiert werden. Der Engstelle 21 bzw. 24 ist jeweils ein Einlaufschlitz 28 vorgelagert.

## Patentansprüche

1. Ausstellvorrichtung für einen wenigstens kippbaren Flügel eines Fensters, einer Tür od.dgl., die aus mindestens einem am festen Rahmen drehbar gelagerten Ausstellstab (3) besteht, der am Flügel mittels eines mit einem verdickten Kopf (9) versehenen Zapfens (8) dreh- und schiebbar gelagert ist, wobei der Zapfen in einen flügelseitigen Längsschlitz eingreift und ein abnehmbar daran gehaltenes Zusatzteil (16,17) mit durch den Zapfen (8) federelastisch aufweitbarer Engstelle (21, 24, 25) eines randoffenen Schlitzes durchsetzt, wobei sich in Öffnungs-Verschieberichtung gesehen hinter der Engstelle ein weiter, dem Zapfenquerschnitt angepasster Schlitzteil (20, 26, 27) befindet, dessen Länge etwa dem Durchmesser od.dgl. des Zapfens (8) entspricht, dadurch gekennzeichnet, dass das gesamte Zusatzteil (16, 17) bei geschlossenem Flügel zwischen einem den Längsschlitz (11) aufweisenden flügelseitigen Lagerelement (10), insbesondere einer Stulpschiene (1), und dem Ausstellstab (3) angeordnet ist.

2. Vorrichtung nach Anspruch 1, dadurch gekennzeichnet, dass in Öffnungs-Verschieberichtung des Zapfens (8) gesehen am Zusatzteil (17) hinter der Engstelle (24) wenigstens eine weitere Engstelle (25) angeordnet ist und sich hinter jeder Engstelle je ein weiter Schlitzteil (26 bzw. 27) befindet.

3. Vorrichtung nach Anspruch 1 oder 2, dadurch gekennzeichnet, dass das Zusatzteil (16, 17) und das Lagerelement (10), insbesondere die Stulpschiene (1), über wenigstens eine druckknopfartige Verbindung (15, 18) lösbar zusammengehalten sind.

4. Vorrichtung nach wenigstens einem der vorhergehenden Ansprüche, dadurch gekennzeichnet, dass das Zusatzteil (16, 17) aus Kunststoff gefertigt ist.

5. Vorrichtung nach Anspruch 3 und 4, dadurch gekennzeichnet, dass am Zusatzteil (16, 17) ein leistenartiges Halteelement (18) mit verdicktem Kopf angebracht, insbesondere angeformt, ist und sich an der Stulpschiene (1) eine in deren Längsrichtung erstreckende, schlitzartige Ausstanzung (15) für das Halteelement (18) befindet.

6. Vorrichtung nach wenigstens einem der vorhergehenden Ansprüche, dadurch gekennzeichnet, dass der Engstelle bzw. der dem in Schliessrichtung befindlichen Zapfen (8) od.dgl. zugeordneten Engstelle (21, 24) ein Einlaufschlitz (28) vorgelagert ist.

## Claims

1. Opening device for a wing of a window, door etc. which can at least be tilted consisting of at least one opening bar (3) pivoted at the fixed frame, which is mounted so that it can be pivoted and slid at the wing by means of a pin (8) having an enlarged head (9), whereby the pin engages in a longitudinal slot on the wing side and passes through an additional part (16, 17) which is held there so that it is removable with the narrow point (21, 24, 25) of a slot which is open at the edge and which can be expanded by means of spring action by the pin (8), whereby a further slotted part (20, 26, 27) matching the pin cross section is located behind the narrow point as seen in the opening-sliding direction, the length of this slotted part corresponding approximately to the diameter etc. of the pin (8). Characterised in that the complete additional part (16, 17) with the wing closed is located between a bearing part (10) on the wing side containing the longitudinal slot (11) in particular a rail (1) and the opening bar (3).

2. Device in accordance with claim 1, characterised in that at least one further narrow point (25) is located at the additional part (17) behind the narrow point (24) as seen in the opening-sliding direction of the pin (8) and that a further slotted part (26 or 27) is located in each case behind each narrow point.

3. Device in accordance with claim 1 or 2, characterised in that the additional part (16, 17) and the bearing part (10), in particular the rail (1) are held together so that they can be detached with at least one pushbutton-type connection (15, 18).

4. Device in accordance with at least one of the preceding claims, characterised in that the additional part (16, 17) is made of plastic.

5. Device in accordance with claims 3 and 4, characterised in that a strip-type holding part (18) with an enlarged head is fitted and in particular formed onto the additional part (16, 17) and that a slot-type punched-out section (15) for the holding part (18) which extends in the longitudinal direction is located on the rail (1).

6. Device in accordance with at least one of the previous claims, characterised in that an entry slot (28) is located in front of the narrow point or the narrow point (21, 24) associated with the pin (8) etc. located in the direction of closing.

## Revendications

1. Dispositif d'orientation pour un battant de fenêtre, de porte ou de structure analogue doué au moins d'une faculté de basculement, constitué par au moins une barrette d'orientation (3) qui est montée rotative sur le châssis fixe et peut être animée d'une rotation et d'un coulissement sur le battant, au moyen d'un tenon (8) pourvu d'une tête épaissie (9), ce tenon s'engageant dans une fente oblongue ménagée côté battant, et traversant une pièce additionnelle (16,17) retenue amoviblement sur ledit battant et comportant une zone étroite (21, 24, 25) d'une fente à bord béant, pouvant être élargie élastiquement par le tenon (8), une partie large (20, 26, 27) de la fente, située derrière la zone étroite en considérant la direction d'ouverture par coulissement et adaptée à la section du tenon, possédant une longueur qui correspond sensiblement au diamètre ou à une cote analogue de ce tenon (8), caractérisé par le fait que, en condition fermée du battant, la pièce additionnelle (16, 17) est intégralement interposée entre la barrette d'orientation (3) et un élément de portée (10) installé côté battant et présentant la fente oblongue (11), notamment une panne de recouvrement (1).

2. Dispositif selon la revendication 1, caractérisé par le fait qu'au moins une autre zone étroite (25) se trouve, sur la pièce additionnelle (17), derrière la zone étroite (24) en considérant la direction d'ouverture par coulissement du tenon (8), une partie large respective (26 ou 27) de la fente se trouvant derrière chaque zone étroite.

3. Dispositif selon la revendication 1 ou 2, caractérisé par le fait que la pièce additionnelle (16, 17) et l'élément de portée (10), en particulier la panne de recouvrement (1), sont solidarisés de manière libérable par l'intermédiaire d'au moins une liaison (15, 18) du type bouton-pression.

4. Dispositif selon au moins l'une des revendications précédentes, caractérisé par le fait que la pièce additonnelle (16, 17) est fabriquée en matière plastique.

5. Dispositif selon les revendications 3 et 4, caractérisé par le fait qu'un élément de retenue (18) du type languette à tête épaissie est façonné, en particulier venu le moulage d'un seul bloc sur la pièce additionnelle (16, 17), une découpe poinçonnée (15) en forme de fente, destinée à l'élément de retenue (18), étant pratiquée sur la panne de recouvrement (1) dans le sens longitudinal de laquelle elle s'étend.

6. Dispositif selon au moins l'une des revendications précédentes, caractérisé par le fait qu'une fente de pénétration (28) est ménagée en amont de la zone étroite ou, respectivement, de la zone étroite (21, 24) associée au tenon (8) ou élément analogue situé dans la direction de fermeture.
